# FASCICULE DE BREVET EUROPEEN

(11) **EP 0 604 272 B1**
(45) Date de publication et mention de la délivrance du brevet: **23.07.1997**
(21) Numéro de dépôt: 93403044.6
(22) Date de dépôt: 15.12.1993
(51) Int. Cl.: E05F 11/38, E05F 15/00

(54) **Dispositif lève-vitre pour véhicule automobile, équipé d'une sécurité anti-pincement adaptée pour amortir un choc de la vitre contre un obstacle**
Kraftfahrzeugfensterheber mit stossdämpfendem Einklemmschutz
Vehicle window regulator with shock absorbing antisqueeze safety device

(30) Priorité: 21.12.1992 FR 9215415
(43) Date de publication de la demande: 29.06.1994
(73) Titulaire: ROCKWELL BODY AND CHASSIS SYSTEMS - FRANCE, en abrégé: ROCKWELL BCS - FRANCE, 92082 Paris La Défense 2 (FR)
(72) Inventeur: Periou, Pierre, F-95000 Cergy Pontoise (FR)
(74) Mandataire: Martin, Jean-Paul

(56) Documents cités:
- EP-A- 0 008 247
- EP-A- 0 107 531
- DE-A- 2 836 032
- FR-A- 2 100 148
- GB-A- 822 658
- GB-A- 2 099 897
- US-A- 3 281 991
- US-A- 4 706 412

## Description

La présente invention a pour objet un dispositif lève-vitre pour véhicule automobile, comprenant un motoréducteur d'entraînement d'une chaîne cinématique à l'extrémité de laquelle est montée la vitre.

Il est connu que généralement les lève-vitre sont équipés d'éléments souples ou flexibles en vue d'absorber l'énergie cinétique lors de l'arrivée du lève-vitre en butée, par exemple comme décrit dans le EP-A 008 247 (languettes élastiques 21, 22).

Cependant, les caractéristiques de ces absorbeurs d'énergie ne permettent pas de transformer un choc dur en choc mou.

On sait en effet que certaines normes concernant les sécurités de lève-vitre automobile peuvent exiger un test avec un objet dur. Ce test consiste à mettre un objet dur dans la trajectoire de la vitre, et à déterminer si après contact de la vitre avec l'objet dur et descente de celle-ci, l'effort subi par l'objet n'a pas dépassé une certaine limite, par exemple 10 kg. Or, certains systèmes de sécurité peuvent subir des efforts nettement supérieurs lors de tests à l'aide d'objets durs. Ceci provient de la rigidité et de l'inertie du système de lève-vitre et de la vitre, inertie qui est fonction de la vitesse. Plus la vitesse de la vitre est grande, et plus grande est son inertie.

Théoriquement, un système complètement rigide que l'on arrête brusquement par un objet complètement rigide, développe sur ce dernier une force infinie. On comprend aisément que si le système déclenche sur un objet mou à une certaine valeur d'effort, il peut, si le test est effectué avec un objet rigide, dépasser largement cet effort. L'inertie même faible, si la vitesse de translation de la vitre est faible, peut engendrer des efforts très élevés.

Il peut donc s'avérer nécessaire dans certains cas de diminuer la rigidité du système et d'amortir le choc.

Le but de l'invention consiste précisément à résoudre ce problème d'une manière satisfaisante, résultat qui ne peut être atteint avec les éléments absorbeurs d'énergie cinétique mentionnés ci-dessus.

On connaît par ailleurs des documents décrivant des éléments élastiques dans la chaîne cinématique, adaptés à des fonctions spécifiques telles que fixation rapide (USA4706412, FR-2100148, USA 3281991), rattrapage de jeu (DE-2836032). Par ailleurs, le EP-A 0107531 divulgue un lève-vitre muni d'un ressort interrupteur de fin de course, incapable d'assurer une autre fonction que la détection d'efforts élevés de fin de course, donc de l'ordre de 25 à 30 kg, et ce à titre d'effet secondaire.

Enfin, le GB-A822658 concerne un lève-vitre dans lequel un système élastique a pour fonction essentielle la commutation électrique entre des contacts électriques 19 et 20. En fin de course, ou en cas de rencontre d'obstacle, le ressort 35 ne doit réagir qu'à des efforts importants, soit environ 20 kg, afin de permettre, en utilisation normale, la rentrée de la vitre dans les joints à la fermeture. De ce fait, de par sa raideur trop élevée, un tel ressort ne peut assurer une fonction de transformation d'un choc dur en choc mou. De plus, si on veut substituer au ressort 35 un ressort capable d'assurer la transformation ci-dessus, un tel ressort sera dans l'incapacité de permettre la fermeture de la fenêtre par une entrée correcte de la vitre dans les joints. En effet, la commutation pour l'inversion du mouvement aura lieu trop tôt, du fait de la faiblesse du ressort.

Conformément à l'invention, la chaîne cinématique du dispositif lève-vitre comprend au moins un élément souple limiteur d'effort et amortisseur d'un choc dur de la vitre contre un obstacle dur placé sur sa trajectoire, cet élément souple étant adapté pour limiter l'effort à sensiblement 100 Newtons.

Ce ou ces éléments de sécurité anti-pincement, au nombre par exemple de deux, convenablement positionnés, peuvent être constitués par des ressorts métalliques plats, ou bien par des blocs élastiques, notamment en caoutchouc ou autre matériau susceptible d'emmagasiner de l'énergie de déplacement et de la restituer.

Dans un lève-vitre du type comprenant un câble enroulé autour de poulies de renvoi et d'un tambour coopérant avec la sortie du motoréducteur, un rail de guidage du câble déplaçable en translation verticale par rapport à un panneau de porte, le câble portant un chariot support de la vitre, l'élément souple amortisseur peut être interposé entre le rail et le panneau de porte et fixé à ces derniers.

Pour chaque type de lève-vitre, l'invention prévoit donc d'interposer un ou plusieurs éléments souples dans la chaîne cinématique afin d'amortir le choc de la vitre contre un obstacle dur, en constituant ainsi une sécurité anti-pincement évitant le choc dur.

D'autres particularités et avantages de l'invention apparaitront au cours de la description qui va suivre, faite en référence aux dessins annexés qui en illustrent plusieurs formes de réalisation à titre d'exemples non limitatifs.

La figure 1 est une vue en élévation simplifiée d'un lève-vitre du type à câble torsadé équipé d'éléments amortisseurs selon une première forme de réalisation de l'invention.

La figure 2 est une vue analogue à la Fig.1 d'un lève-vitre similaire équipé d'éléments amortisseurs selon un second mode de réalisation de l'invention.

La figure 3 est une vue de détail mi-coupe mi-élévation à échelle agrandie, de l'un des éléments amortisseurs du lève-vitre de la Fig.2.

Les figures 4 et 5 sont des vues en élévation de lève-vitre à câble torsadé similaires à ceux des Fig.1 à 3, équipés d'un élément amortisseur selon deux autres formes de réalisation de l'invention.

Les figures 6 et 7 sont des vues en élévation partielle simplifiée de lève-vitre du type à câble crémaillère associé à un rail de guidage, équipés d'éléments amortisseurs selon deux autres modes de réalisation de l'invention.

Les figures 8 et 9 sont des vues analogues aux Fig.6 et 7 représentant des lève-vitre à câble crémaillère équipés d'éléments amortisseurs selon deux autres variantes de réalisation.

Les figures 10 et 11 sont des vues en élévation simplifiée de lève-vitre du type à bras et secteur denté, équipés d'éléments amortisseurs selon deux autres formes de réalisation de l'invention.

Les figures 12 et 13 sont des vues en élévation simplifiée de lève-vitre du type à bras oscillant et secteur denté, équipés chacun d'un élément amortisseur conformément à l'invention.

La figure 14 est un graphique illustrant la transformation d'un choc dur en choc mou.

Le lève-vitre 1 représenté à la Fig.1 comprend un motoréducteur 2 d'entraînement d'un câble torsadé ou câble Bowden 3, passant sur deux poulies 4, 5 de renvoi. Le brin du câble 3 situé entre ces deux poulies s'étend le long d'un rail 6 de guidage, monté déplaçable en translation verticale par rapport à un panneau 7 de porte partiellement représenté.

Le câble 3 porte un chariot 8 sur lequel est montée une vitre 9. Deux éléments souples amortisseurs 11 sont interposés entre le rail 6 de guidage et le panneau 7 et fixé à ceux-ci. Dans l'exemple représenté, chaque élément 11 est constitué par un ressort métallique plat ayant une configuration recourbée appropriée, dont une extrémité est fixée par tout moyen connu approprié par exemple des rivets, à un organe de liaison avec le rail 6, telle qu'une patte 12. Son extrémité opposée est fixée, de manière appropriée et également connue en soi, au panneau de porte 7.

Ainsi un choc de la vitre 9 contre un obstacle placé sur sa trajectoire est transmis au chariot 8, puis au rail 6 et à l'ensemble du lève-vitre 1, et amorti par les ressorts plats 11. Ces derniers subissent une flexion à laquelle correspond un déplacement des organes constitutifs du lève-vitre. Ce déplacement a été représenté uniquement pour les poulies 4 et 5 et le câble 3, qui viennent dans la position 4a, 5a, 3a représentée en traits mixtes, et reviennent ensuite à leur position initiale sous l'effet de l'élasticité des ressorts 11.

Le second mode de réalisation, représenté à la Fig.2, diffère de celui de la Fig.1 uniquement par le fait que les éléments amortisseurs sont constitués par des blocs 13 en matériau élastique, par exemple du caoutchouc ("silent-blocks"). Ces blocs 13 sont montés de manière appropriée, par exemple enfilés sur des fiches 14 portées par des pattes 15 fixées au rail 6, l'extrémité des fiches 14 opposée aux pattes 15 étant fixée au panneau de porte (non représenté).

Dans la forme de réalisation du lève-vitre 1 à câble torsadé 3 représenté à la Fig.4, l'élément amortisseur 16 est interposé entre le chariot 8 et un support 17 de la vitre 9. Cet élément amortisseur 16 est réalisé en tout matériau souple et élastique approprié tel que du caoutchouc.

Dans la variante de la Fig.5, l'élément amortisseur 18 est constitué par un ressort plat métallique similaire aux ressorts 11. Cet amortisseur 18 est fixé au chariot 8 par l'une 18a de ses deux branches, et à la vitre 9 par sa seconde branche 18b, par tout moyen approprié, connu en soi.

Le lève-vitre 19 représenté aux Fig.6 à 9 est du type à câble crémaillère 21 coulissant dans une gaine 22 engrenant avec un pignon 23 de sortie du motoréducteur 2. Un chariot 24 pouvant coulisser le long d'un rail 25 sensiblement vertical de guidage, est fixé au câble 21 et porte la vitre 9. L'élément amortisseur 26 est ici un ressort plat métallique, similaire aux ressorts 11, fixé d'une part au chariot 24 et d'autre part à la vitre 9 par des moyens connus en soi.

Dans la variante de la Fig.7, l'amortisseur est constitué par un bloc 27 en toute matière souple et élastique convenable, interposé entre le chariot 24 et la vitre 9.

Suivant la forme de réalisation du lève-vitre 19 représenté à la Fig.8, le système amortisseur est constitué par deux ressorts plats 28, similaires aux ressorts 11. Comme ces derniers les ressorts 28 sont montés sur des pattes 12 fixées au rail 25 par l'une 28a de leurs branches, tandis que leur seconde branche 18b est fixée au panneau de porte (non représenté).

Dans la variante de la Fig.9, le système amortisseur est constitué par deux blocs élastiques 29 semblables aux blocs 13 et montés de la même manière que ces derniers, entre le rail 25 et le panneau de porte.

Le lève-vitre 31 illustré aux Fig.10 et 11 est du type à bras 32 et secteur denté 33 solidaire du bras 32, l'ensemble étant monté oscillant autour d'un axe 34 porté par un plateau fixe 35. Le secteur denté 33 coopère avec le pignon 23 de sortie du motoréducteur 2. Le bras 32 est équipé de plusieurs éléments amortisseurs souples 36, au nombre de 4 dans l'exemple représenté, solidarisés avec le support (non représenté) de la vitre. Les amortisseurs 36 sont réalisés et montés de la même manière que les blocs amortisseurs 13 (Fig.2 et 3).

Dans la variante de la Fig.11, les quatre amortisseurs 36 sont remplacés par 4 ressorts plats métalliques 37, fixés par l'une 37a de leurs branches au bras 32, et par l'autre branche 38a au support (non représenté) de la vitre.

Le lève-vitre 39 illustré aux Fig.12 et 13 est du type à bras 41 solidaire d'un secteur denté 42 par l'une de ses extrémités, monté oscillant autour d'un axe 43 et dont l'extrémité opposée 41a porte la vitre 9. Un amortisseur 44 constitué par un ressort plat semblable à ceux des autres réalisations représentées, est interposé entre l'extrémité 41a et la vitre 9, et fixé à celles-ci par tout moyen adéquat.

Dans la variante de la Fig.13, le ressort plat 44 est remplacé par un bloc souple 45 interposé entre un socle 46 solidaire de l'extrémité 41a du bras 41, et un support 47 de la vitre 9.

La Fig. 14 montre la variation, lors d'un choc en fonction du temps t, de la force F transmise par l'obstacle. Dans le cas d'un choc dur, la courbe C1 est un pic extrêmement étroit, de l'ordre de la milliseconde, et dont l'amplitude A peut atteindre des valeurs énormes, incontrôlables.

Dans le cas d'un choc mou, la courbe C2 voit la force rapidement limitée à une valeur B faible par rapport à A, en raison de son étalement dans le temps t, par exemple sur 10 millisecondes.

L'invention est susceptible de diverses variantes d'exécution, tant en ce qui concerne le nombre des éléments amortisseurs que leur configuration géométrique. Il est notamment évident que les ressorts plats peuvent présenter une géométrie très variable, celle représentée n'étant fournie qu'à titre d'exemple. De même tout autre type de ressort peut convenir si son encombrement l'autorise, par exemple un ressort hélicoïdal.

## Revendications

1. Dispositif de lève-vitre (1; 19; 31, 39) pour véhicule automobile, comprenant un motoréducteur (2) d'entraînement d'une chaîne cinématique à l'extrémité de laquelle est montée la vitre (9), caractérisé en ce que la chaîne cinématique comprend au moins un élément souple limiteur d'effort (11; 13; 16...) et amortisseur d'un choc dur de la vitre contre un obstacle dur placé sur sa trajectoire, cet élément souple étant adapté pour limiter l'effort à sensiblement 100 Newtons.

2. Dispositif selon la revendication 1, du type comprenant un câble torsadé (3) enroulé autour de poulies (4, 5) de renvoi et d'un tambour coopérant avec la sortie du motoréducteur, un rail (6) de guidage du câble déplaçable en translation verticale par rapport à un panneau (7) de porte, le câble portant un chariot (8) support de la vitre, caractérisé en ce que l'élément souple amortisseur (11; 13) est interposé entre le rail et le panneau de porte et fixé à ces derniers (Fig.1 et 2).

3. Dispositif selon la revendication 1, du type comprenant un câble torsadé (3) enroulé autour de poulies (4, 5) de renvoi et d'un tambour coopérant avec la sortie du motoréducteur, un rail (6) de guidage du câble déplaçable en translation verticale par rapport à un panneau (7) de porte, le câble portant un chariot (8) support de la vitre, caractérisé en ce que l'élément souple amortisseur (16) est interposé entre le chariot (8) et un support (17) de la vitre (9) (Fig.4, 5).

4. Dispositif selon la revendication 1, du type comprenant un câble crémaillère (21) coulissant dans une gaine (22), engrenant avec un pignon (23) de sortie du motoréducteur (2), un chariot (24) portant la vitre (9) étant fixé au câble et pouvant coulisser le long d'un rail (25) de guidage, caractérisé en ce que l'élément souple amortisseur (26; 27) est interposé entre le chariot et la vitre (Fig. 6, 7).

5. Dispositif selon la revendication 1, comprenant un câble crémaillère (21) coulissant dans une gaine (22), engrenant avec un pignon (23) de sortie du motoréducteur (2), un chariot (24) portant la vitre (9) étant fixé au câble et pouvant coulisser le long d'un rail (25) de guidage, caractérisé en ce que l'élément souple amortisseur (28) est interposé entre le rail (25) de guidage et un panneau de porté et fixé à ceux-ci (Fig.8, 9).

6. Dispositif selon la revendication 1, du type comprenant un bras oscillant (32) solidaire d'un secteur denté (33) coopérant avec le motoréducteur (2), ce bras étant lié à un support de la vitre (9), caractérisé en ce que l'élément souple amortisseur (36; 37) est interposé entre le bras et le support de vitre (Fig.10, 11, 12, 13).

7. Dispositif selon l'une quelconque des revendications 1 à 6, caractérisé en ce que l'élément souple amortisseur est un bloc élastique (13; 16; 36).

8. Dispositif selon l'une quelconque des revendications 1 à 7, caractérisé en ce que l'élément souple amortisseur est un ressort, par exemple un ressort métallique plat (11; 18; 26; 28; 37).

## Patentansprüche

1. Kraftfahrzeugfensterheber (1; 19; 31; 39), bestehend aus einem Getriebemotor (2) für den Antrieb einer kinematischen Kette, an deren Ende die Fensterscheibe (9) montiert ist, dadurch gekennzeichnet, daß die kinematische Kette mindestens ein flexibles Element zur Kraftbegrenzung (11; 13; 16 ...) und zur Dämpfung eines harten stoßes der Fensterscheibe gegen ein hartes Hindernis, das sich in ihrer Bahn befindet, umfaßt, wobei dieses flexible Element derart ausgeführt ist, daß die Kraft auf im wesentlichen 100 Newton beschränkt wird.

2. Vorrichtung nach Anspruch 1, bestehend aus einem verdrillten Kabel (3), das um Umlenkrollen (4, 5) und eine Trommel, die mit dem Ausgang des Getriebemotors zusammenwirkt, gewickelt ist, einer Schiene (6) zur Führung des Kabels, die in vertikaler Translation in bezug zu einem Türfach (7) verschiebbar ist, wobei das Kabel einen Schlitten (8) zur Abstützung der Fensterscheibe trägt, dadurch gekennzeichnet, daß das flexible Dämpfungselement (11; 13) zwischen der Schiene und dem Türfach angeordnet und an letztgenannten befestigt ist (Fig. 1 und 2).

3. Vorrichtung nach Anspruch 1, bestehend aus einem verdrillten Kabel (3), das um Umlenkrollen (4, 5) und eine Trommel, die mit dem Ausgang des Getriebemotors zusammenwirkt, gewickelt ist, einer Schiene (6) zur Führung des Kabels, die in vertikaler Translation in bezug zu einem Türfach (7) verschiebbar ist, wobei das Kabel einen Schlitten (8) zur Abstützung der Fensterscheibe trägt, dadurch gekennzeichnet, daß das flexible Dämpfungselement (16) zwischen dem Schlitten (8) und einer Abstützung (17) der Fensterscheibe (9) angeordnet ist (Fig. 4, 5).

4. Vorrichtung nach Anspruch 1, bestehend aus einem Zahnstangenkabel (21), das in einem Mantel (22) gleitet und in ein Zahnrad (23) am Ausgang des Getriebsmotors (2) eingreift, wobei ein Schlitten (24), der die Fensterscheibe (9) trägt, auf dem Kabel befestigt ist und entlang einer Führungsschiene (25) gleiten kann, dadurch gekennzeichnet, daß das flexible Dämpfungselement (26,; 27) zwischen dem Schlitten und der Fensterscheibe angeordnet ist (Fig. 6, 7).

5. Vorrichtung nach Anspruch 1, bestehend aus einem Zahnstangenkabel (21), das in einem Mantel (22) gleitet und in ein Zahnrad (23) am Ausgang des Getriebemotors (2) eingreift, wobei ein Schlitten (24), der die Fensterscheibe (9) trägt, auf dem Kabel befestigt ist und entlang einer Führungsschiene (25) gleiten kann, dadurch gekennzeichnet, daß das flexible Dämpfungselement (28) zwischen der Führungsschiene (25) und einem Türfach angeordnet und an diesen befestigt ist (Fig. 8, 9).

6. Vorrichtung nach Anspruch 1, bestehend aus einem Schwingarm (32), der mit einem Zahnsegment (33), das mit dem Getriebemotor (2) zusammenwirkt, fest verbunden ist, wobei dieser Arm mit einer Abstutzung der Scheibe (9) verbunden ist, dadurch gekennzeichnet, daß das flexible Dämpfungselement (36; 37) zwischen dem Arm und der Scheibenabstützung angeordnet ist (Fig. 10, 11, 12, 13).

7. Vorrichtung nach einem der Ansprüche 1 bis 6, dadurch gekennzeichnet, daß das flexible Dämpfungselement ein elastischer Block (13; 16; 36) ist.

8. Vorrichtung nach einem der Ansprüche 1 bis 7, dadurch gekennzeichnet, daß das flexible Dämpfungselement eine Feder, beispielsweise eine flache Metallfeder (11; 18; 26; 28; 37), ist.

## Claims

1. Window winder (1, 19, 31, 39) for a car, comprising a geared motor for driving a power train at the end of which is installed the window (9), characterized in that the power train comprises at least one flexible element (11, 13, 16) for limiting a force and absorbing a hard shock of the window against a hard obstacle located in its path, said flexible element being able to limit the force to substantially 100 Newtons.

2. Window winder according to claim 1, of the type having a twisted cable (3) wound around return pulleys (4, 5) and a drum cooperating with the output of the geared motor, a guide rail (6) for the cable displaceable in vertical translation with respect to a door panel (7), the cable carrying a carriage (8) supporting the window, characterized in that the flexible absorber element (11, 13) is interposed between the rail and the door panel and fixed to the latter (figs. 1 and 2).

3. Window winder according to claim 1, of the type having a twisted cable (3) wound around return pulleys (4, 5) of a drum cooperating with the output of the geared motor, a guide rail (6) for the cable displaceable in vertical translation with respect to a door panel (7), the cable carrying a carriage (8) supporting the window, characterized in that the flexible absorber element (16) is interposed between the carriage (8) and the support (17) of the window (9) (figs. 4, 5).

4. Window winder of the type incorporating a rack cable (21) sliding in a sleeve (22), meshing with an output pinion (23) of the geared motor (2), a carriage (24) carrying the window (9) being fixed to the cable and able to slide along a guide rail (25), characterized in that the flexible absorber element (26, 27) is interposed between the carriage and the window (figs. 6, 7).

5. Window winder according to claim 1, incorporating a rack cable (21) sliding in a sleeve (22), meshing with an output pinion (23) of the geared motor (2), a carriage (24) carrying the window (9) being fixed to the cable and able to slide along a guide rail (25), characterized in that the flexible absorber element (28) is interposed between the guide rail (25) and a door panel and is fixed thereto (figs. 8, 9).

6. Window winder according to claim 1, of the type incorporating an oscillating arm (32) integral with a sector gear (33) cooperating with the geared motor (2), said arm being connected to a support for the window (9), characterized in that the flexible absorber element (36, 37) is interposed between the arm and the window support (figs. 10, 11, 12, 13).

7. Window winder according to any one of the claims 1 to 6, characterized in that the flexible absorber element is an elastic block (13, 16, 36).

8. Window winder according to any one of the claims 1 to 7, characterized in that the flexible absorber element is a spring, e.g. a flat metal spring (11, 18, 26, 28, 37).
